# EUROPÄISCHE PATENTSCHRIFT

(11) **EP 2 841 548 B1**
(45) Veröffentlichungstag und Bekanntmachung des Hinweises auf die Patenterteilung: **26.10.2016**
(21) Anmeldenummer: 13717782.0
(22) Anmeldetag: 22.04.2013
(51) Int. Cl.: C11D 3/33, C11D 3/37, C11D 11/02, C11D 17/06

(54) **FORMULIERUNGEN, IHRE VERWENDUNG ALS ODER ZUR HERSTELLUNG VON GESCHIRRSPÜLMITTELN UND IHRE HERSTELLUNG**
FORMULATIONS, USE OF SAME AS OR FOR MANUFACTURE OF DISH-WASHING AGENTS AND THEIR MANUFACTURE
FORMULES, LEUR UTILISATION COMME DÉTERGENT POUR LAVE-VAISSELLE OU DESTINÉES À SA FABRICATION, AINSI QUE LEUR FABRICATION

(30) Priorität: 25.04.2012 EP 12165550; 15.05.2012 EP 12168038
(43) Veröffentlichungstag der Anmeldung: 04.03.2015
(73) Patentinhaber: BASF SE, 67056 Ludwigshafen am Rhein (DE)
(72) Erfinder: HüFFER, Stephan, 67063 Ludwigshafen (DE); GARCIA MARCOS, Alejandra, 67063 Ludwigshafen (DE); HARTMANN, Markus, 67434 Neustadt (DE); WEBER, Heike, 68239 Mannheim (DE); EMMELUTH, Mario, 64625 Bensheim (DE)
(74) Vertreter: BASF IP Association
(86) Internationale Anmeldenummer: PCT/EP2013/058311
(87) Internationale Veröffentlichungsnummer: WO 2013/160259

(56) Entgegenhaltungen:
- WO-A1-99/05248
- WO-A1-2007/054126
- WO-A1-2009/092699
- WO-A1-2010/020765
- WO-A2-2005/073357
- JP-A- 2006 335 908

## Beschreibung

Die vorliegende Erfindung betrifft Formulierungen, enthaltend
(A) insgesamt im Bereich von 1 bis 50 Gew.-% mindestens ein Aminocarboxylat, gewählt aus Methylglycindiacetat (MGDA), Iminodibernsteinsäure (IDS) und Glutaminsäurediacetat (GLDA) sowie deren Salzen, und
(B) insgesamt im Bereich von 0,001 bis 5 Gew.-% mindestens ein Alkylenimin-Polymer, das mit mindestens einer Carbonsäure oder mindestens einem Derivat einer Carbonsäure oder mindestens einem Derivat von Kohlensäure kovalent modifiziert ist, wobei bis maximal 75 mol-% der Stickstoff-Atome der primären und sekundären Aminogruppen des Alkylenimin-Polymers mit Carbonsäure bzw. Derivat von Carbonsäure bzw. Kohlensäure oder mit Blausäure und Formaldehyd umgesetzt sind, bezogen jeweils auf Feststoffgehalt der betreffenden Formulierung.

Weiterhin betrifft die vorliegende Erfindung ein Verfahren zur Herstellung von erfindungsgemäßen Formulierungen und ihre Verwendung als oder zur Herstellung von Geschirrspülmitteln, insbesondere von Geschirrspülmitteln für das maschinelle Geschirrspülen.

Geschirrspülmittel haben vielerlei Anforderungen zu erfüllen. So haben sie das Geschirr gründlich zu reinigen, sie sollen im Abwasser keine schädlichen oder potenziell schädlichen Substanzen aufweisen, sie sollen das Ablaufen und Trocknen des Wassers vom Geschirr gestatten, und sie sollen beim Betrieb der Spülmaschine nicht zu Problemen führen. Schließlich sollen sie nicht zu ästhetisch unerwünschten Folgen am zu reinigenden Gut führen. Besonders ist in diesem Zusammenhang die Glaskorrosion zu nennen.

Glaskorrosion kommt nicht nur durch mechanische Effekte zustande, beispielsweise durch Aneinanderreiben von Gläsern oder mechanischen Kontakt der Gläser mit Teilen der Spülmaschine, sondern wird hauptsächlich durch chemische Einflüsse gefördert. Beispielsweise können bestimmte Ionen durch wiederholtes maschinelles Reinigen aus dem Glas gelöst werden, was die optischen und somit die ästhetischen Eigenschaften nachteilig verändert.

Bei der Glaskorrosion beobachtet man mehrere Effekte. Zum einen kann man die Bildung von mikroskopisch feinen Rissen beobachten, die sich in Form von Linien bemerkbar machen. Zum anderen kann man in vielen Fällen eine generelle Eintrübung beobachten, beispielsweise eine Aufrauhung, die das betreffende Glas unästhetisch aussehen lassen. Derartige Effekte werden insgesamt auch unterteilt in irisierende Verfärbung, Riefenbildung sowie flächen- und ringförmige Trübungen.

Aus WO 2002/64719 ist bekannt, dass man bestimmte Copolymere von ethylenisch ungesättigten Carbonsäuren mit beispielsweise Estern von ethylenisch ungesättigten Carbonsäuren in Geschirrspülmitteln einsetzen kann.

WO 2006/108857 offenbart alkoxylierte Polyethylenimine als Zusätze zu Waschmitteln. Beispielhaft werden Waschmittel offenbart, die Zeolithe oder Polyaminocarboxylate wie EDTA oder Triethylendiaminpentaacetat als Komplexbildner enthalten.

WO 01/96516 schlägt Formulierungen, die alkoxyliertes Polyethylenimin enthalten, zum Reinigen von harten Oberflächen vor. Zum Nachspülen wird gereinigtes Wasser verwendet.

WO 99/05248 offenbart Geschirrspülmittel, die Polymere von aminogruppenhaltigen Vinylpolymeren aufweisen.

WO 2009/062699 offenbart Geschirrspülmittel, die MGDA oder IDS als Komplexbildner und Percarbonat als Bleichmittel enthalten.

Aus WO 2010/020765 sind Geschirrspülmittel bekannt, die Polyethylenimin enthalten. Derartige Geschirrspülmittel können Phosphat enthalten oder Phosphat-frei sein. Es wird ihnen eine gute Inhibierung der Glaskorrosion zugeschrieben. Von Zink- und von Wismut-haltigen Geschirrspülmitteln wird abgeraten. Die Glaskorrosion, insbesondere die Linienkorrosion und die Trübung, wird aber in vielen Fällen noch nicht ausreichend verzögert oder verhindert.

Es bestand also die Aufgabe, Formulierungen bereit zu stellen, die als oder zur Herstellung von Geschirrspülmitteln geeignet sind und die die aus dem Stand der Technik bekannten Nachteile vermeiden und die Glaskorrosion inhibieren oder zumindest besonders gut verringern. Es bestand weiterhin die Aufgabe, ein Verfahren zur Herstellung von Formulierungen bereit zu stellen, die als oder zur Herstellung von Geschirrspülmitteln geeignet sind und die die aus dem Stand der Technik bekannten Nachteile vermeiden. Es bestand weiterhin die Aufgabe, Verwendungen von Formulierungen bereit zu stellen.

Dementsprechend wurden die eingangs definierten Formulierungen gefunden, kurz auch erfindungsgemäße Formulierungen genannt.

Erfindungsgemäße Formulierungen enthalten
(A) insgesamt im Bereich von 1 bis 50 Gew.-% mindestens ein Aminocarboxylat, gewählt aus Methylglycindiacetat (MGDA), Iminodibernsteinsäure (IDS) und Glutaminsäurediacetat (GLDA) sowie deren Salzen, im Rahmen der vorliegenden Erfindung kurz auch Aminocarboxylat (A) oder auch Verbindung (A) genannt.

Bevorzugt wählt man Verbindung (A) als freie Säure, besonders bevorzugt in partiell oder vollständig neutralisierter Form, also als Salz. Als Gegenionen kommen beispielsweise anorganische Kationen, beispielsweise Ammonium, Alkali oder Erdalkali in Frage, bevorzugt Mg²⁺, Ca²⁺, Na⁺, K⁺, oder organische Kationen, bevorzugt mit einem oder mehreren organischen Resten substituiertes Ammonium, insbesondere Triethanolammonium, N,N-Diethanolammonium, N-Mono-C₁-C₄-alkyldiethanolammonium, beispielsweise N-Methyl-diethanolammonium oder N-n-Butyldiethanolammonium, und N,N-Di-C₁-C₄-alkylethanolammonium.

Ganz besonders bevorzugte Verbindungen (A) sind die Alkalimetallsalze, insbesondere die Natriumsalze von Methylglycindiacetat (MGDA), Iminodibernsteinsäure (IDS) und Glutaminsäurediacetat (GLDA).

Ganz besonders bevorzugt ist Methylglycindiacetat (MGDA), Iminodibernsteinsäure (IDS) bzw. Glutaminsäurediacetat (GLDA) vollständig neutralisiert.

Erfindungsgemäße Formulierungen enthalten weiterhin
(B) insgesamt im Bereich von 0,001 bis 5 Gew.-% mindestens ein Alkylenimin-Polymer, das mit mindestens einer Carbonsäure oder mindestens einem Derivat einer Carbonsäure oder mindestens einem Derivat von Kohlensäure kovalent modifiziert ist, kurz auch modifiziertes Polyalkylenimin (B) genannt, wobei bis maximal 75 mol-% der Stickstoff-Atome der primären und sekundären Aminogruppen des Alkylenimin-Polymers mit Carbonsäure bzw. Derivat von Carbonsäure bzw. Kohlensäure oder mit Blausäure und Formaldehyd umgesetzt sind.

Unter Alkylenimin-Polymeren sind im Rahmen der vorliegenden Erfindung solche polymere Materialien zu verstehen, die durch Homo- oder Copolymerisation von einem bzw. mehreren cyclischen Iminen erhalten werden, oder durch Pfropfung eines (Co)polymers mit mindestens einem cyclischen Imin. Beispiele sind Polyalkylenpolyamine und mit Ethylenimin gepfropften Polyamidoamine.

Unter Polyalkylenpolyaminen sollen im Rahmen der vorliegenden Erfindung vorzugsweise solche Polymere verstanden werden, die mindestens sechs Stickstoffatome und mindestens fünf C₂-C₁₀-Alkyleneinheiten, bevorzugt C₂-C₃-Alkylen-einheiten pro Molekül enthalten, zum Beispiel Pentaethylenhexamin, und insbesondere Polyethylenimine.

Polyalkylenpolyamin und insbesondere Polyethylenimin kann beispielsweise ein mittleres Molekulargewicht (M_{w}) von mindestens 300 g/mol haben, bevorzugt liegt das mittlere Molekulargewicht von Alkylenimin-Polymer im Bereich von 500 bis 1.000.000g/mol, besonders bevorzugt 800 bis 25.000 g/mol, ermittelt durch Gelpermeationschromatographie (GPC).

Polyalkylenpolyamine können in teilweise quaternierter (alkylierter) Form als Alkylenimin-Polymer kovalent modifiziert werden. Geeignete Quaternierungsmittel (Alkylierungsmittel) sind zum Beispiel Alkylhalogenide, insbesondere C₁-C₁₀-Alkylchlorid wie Methylchlorid, Methylbromid, Methyliodid, Ethylchlorid, Ethylbromid, n-Butylchlorid, tert.-Butylchlorid, n-Hexylchlorid, weiterhin Epichlorhydrin, Dimethylsulfat, Diethylsulfat und Benzylchlorid. Falls quaternierte (alkylierte) Polyalkylenpolyamine als Alkylenimin-Polymer kovalent modifiziert werden, beträgt der Grad der Quaternierung (alkylierung) bevorzugt 1 bis 25, besonders bevorzugt bis zu 20 mol-%, bezogen auf quaternierbare (alkylierbare) N-Atome in Alkylenimin-Polymer.

Polyalkylenpolyamine und insbesondere Polyethylenimine können des Weiteren in partiell mit C₂-C₂₂-Epoxiden alkoxylierter Form als Alkylenimin-Polymer kovalent modifiziert sein. Beispiele für geeignete C₂-C₂₂-Epoxide sind Ethylenoxid, Propylenoxid, n-Hexylenoxid, Styroloxid. Falls teilweise mit C₂-C₂₂-Epoxiden alkoxylierte Polyalkylenpolyamine als Alkylenimin-Polymer kovalent modifiziert werden, beträgt der Grad der Alkoxylierung bevorzugt 1 bis 25, besonders bevorzugt bis zu 20 mol-%, bezogen auf alkoxylierbare N-Atome im betreffenden Alkylenimin-Polymer.

Weiterhin sind mit Ethylenimin gepfropften Polyamidoamine als Alkylenimin-Polymere geeignet. Geeignete Polyamidoamine sind zum Beispiel durch Umsetzung von C₄-C₁₀-Dicarbonsäuren mit Polyalkylenpolyaminen erhältlich, die vorzugsweise 3 bis 10 basische Stickstoffatome im Molekül enthalten. Geeignete Dicarbonsäuren sind beispielsweise Bernsteinsäure, Maleinsäure, Adipinsäure, Glutarsäure, Korksäure, Sebacinsäure oder Terephthalsäure. Man kann auch Mischungen von vorstehend genannten Dicarbonsäuren einsetzen, zum Beispiel Mischungen von Adipinsäure und Glutarsäure oder Mischungen von Maleinsäure und Adipinsäure. Bevorzugt setzt man Adipinsäure zur Herstellung von Polyamidoaminen ein. Geeignete Polyalkylenpolyamine, die mit vorstehend genannten Dicarbonsäuren kondensiert werden, sind zum Beispiel Diethylentriamin, Triethylentetramin, Dipropylentriamin, Tripropylentetramin, Dihexamethylentriamin, Aminopropylethylendiamin und bis-Aminopropyl-ethylen-diamin. Vorstehend genannte Polyalkylenpolyamine können auch in Form von Mischungen bei der Herstellung von Polyamidoamin eingesetzt werden. Die Herstellung von Polyamidoamin erfolgt vorzugsweise in Substanz, kann jedoch auch gegebenenfalls in inerten Lösungsmitteln vorgenommen werden. Die Kondensation von Dicarbonsäure mit Polyalkylenpolyamin erfolgt bei höheren Temperaturen, zum Beispiel im Bereich von 120 bis 220 °C. Das während der Reaktion gebildete Wasser wird aus dem Reaktionsgemisch abdestilliert. Die Kondensation kann gegebenenfalls in Gegenwart von Lactonen oder Lactamen von Carbonsäuren mit 4 bis 8 Kohlenstoffatomen vorgenommen werden. Pro Mol Dicarbonsäure verwendet man im Allgemeinen 0,8 bis 1,4 mol Polyalkylenpolyamin. So erhältliche Polyamidoamine weisen primäre und sekundäre NH-Gruppen auf und sind in Wasser löslich.

Mit Ethylenimin gepfropfte Polyamidoamine sind dadurch herstellbar, dass man Ethylenimin in Gegenwart von Brönstedt-Säuren oder Lewis-Säuren, zum Beispiel Schwefelsäure, Phosphorsäure oder Bortrifluoridetherat, auf oben beschriebenes Polyamidoamin einwirken lässt. Dadurch wird Ethylenimin auf das betreffende Polyamidoamin aufgepfropft. Zum Beispiel kann man pro basischem Stickstoffatom im Polyamidoamin 1 bis 10 Ethylenimineinheiten aufpfropfen, d. h. auf 100 Gewichtsteile Polyamidoamin setzt man etwa 10 bis 500 Gewichtsteile Ethylenimin ein.

Bevorzugte Alkylenimin-Polymer ist Polyethylenimin.

In einer Ausführungsform der vorliegenden Erfindung weist Polyethylenimin ein mittleres Molekulargewicht M_{w} im Bereich von 500 bis 1.000.000 g/mol auf, bevorzugt im Bereich von 600 bis 75.000 g/mol, besonders bevorzugt im Bereich von 800 bis 25.000 g/mol, bestimmbar beispielsweise durch Gelpermeationschromatographie (GPC).
In einer Ausführungsform der vorliegenden Erfindung wählt man Polyethylenimine aus hochverzweigten Polyethyleniminen. Hochverzweigte Polyethylenimine werden durch ihren hohen Verzweigungsgrad (Degree of Branching, DB) charakterisiert. Der Verzweigungsgrad lässt sich beispielsweise durch ¹³C-NMR-Spektroskopie, vorzugsweise in D₂O, bestimmen und ist wie folgt definiert: $DB = D + T / D + T + L$ mit D (dendritisch) entsprechend dem Anteil tertiärer Aminogruppen, L (linear) entsprechend dem Anteil sekundärer Aminogruppen und T (terminal) entsprechend dem Anteil primärer Aminogruppen.

Als hochverzweigte Polyethylenimine gelten im Rahmen der vorliegen Erfindung Polyethylenimine mit DB im Bereich von 0,1 bis 0,95, bevorzugt 0,25 bis 0,90 besonders bevorzugt im Bereich von 0,30 bis 0,80 und ganz besonders bevorzugt mindestens 0,5.

In einer Ausführungsform der vorliegenden Erfindung handelt es sich bei Polyethylenimin um hochverzweigte Polyethylenimine (Homopolymere) mit einem mittleren Molekulargewicht M_{w} im Bereich von 600 bis 75.000 g/mol, bevorzugt im Bereich von 800 bis 25.000 g/mol.

Alkylenimin-Polymer wird im Rahmen der vorliegenden Erfindung in kovalent modifizierter Form eingesetzt, und zwar so, dass insgesamt bis maximal 75 mol-%, bevorzugt insgesamt 5 bis 60 mol-% der Stickstoff-Atome der primären und sekundären Aminogruppen des Alkylenimin-Polymers mit mindestens einer Carbonsäure oder mindestens einem Derivat einer Carbonsäure oder mindestens einem Derivat von Kohlensäure umgesetzt sind. Bei der Umsetzung (Modifizierung) im Sinne der vorliegenden Anmeldung kann es sich also beispielsweise um eine Alkylierung oder eine Amidierung handeln.

In einer Ausführungsform der vorliegenden Erfindung man wählt man modifiziertes Polyalkylenimin (B) aus Alkylenimin-Polymeren und insbesondere Polyethyleniminen,
(B1) die umgesetzt sind mit mindestens einer ethylenisch ungesättigten C₃-C₁₀-Carbonsäure oder
(B2) die umgesetzt sind mit mindestens einer C₅-C₁₂-Carbonsäure, die keine ethylenische Doppelbindung aufweist,
(B3) die umgesetzt sind mit mindestens einem Kohlensäureester und
(B4) die umgesetzt sind mit Blausäure und Formaldehyd, beispielsweise im Sinne einer Streckersynthese.

Beispiele für ethylenisch ungesättigte C₃-C₁₀-Carbonsäuren sind ungesättigte Fettsäuren und vorzugsweise α,β-ethylenisch ungesättigte C₃-C₁₀-Carbonsäuren, beispielsweise (E)- oder (Z)-Crotonsäure, Methacrylsäure und insbesondere Acrylsäure. Durch eine Umsetzung mit C₃-C₁₀-Carbonsäure(n) wird/werden C₃-C₁₀-Carbonsäure vorzugsweise im Sinne einer Michael-Addition an Stickstoffatome aus NH₂-Gruppen oder NH-Gruppen aus Alkylenimin-Polymer addiert.

Beispiele für C₅-C₁₂-Carbonsäure, die keine ethylenische Doppelbindung aufweisen, sind Valeriansäure, Capronsäure, Caprylsäure, n-Oktansäure, n-Dekansäure und Laurinsäure. Durch eine Umsetzung mit C₅-C₁₂-Carbonsäure(n), die keine ethylenische Doppelbindung aufweisen, wird vorzugsweise eine Amidierung von Stickstoffatomen aus NH₂-Gruppen oder NH-Gruppen aus Alkylenimin-Polymer ausgeführt.

Beispiele für Derivate von C₅-C₁₂-Carbonsäuren, die keine ethylenische Doppelbindung aufweisen, sind deren Ester, beispielsweise die C₁-C₄-Alkylester, insbesondere die Ethyl- und die Methylester. Zu nennen sind Valeriansäuremethylester, Capronsäuremethylester, Caprylsäuremethylester, n-Oktansäuremethylester, n-Dekansäuremethylester, Valeriansäureethylester, Capronsäureethylester, Caprylsäureethylester, n-Oktansäureethylester und n-Dekansäureethylester.

Beispiele für Kohlensäurederivate sind die Di-C₁-C₂-Alkylester der Kohlensäure wie Dimethylcarbonat, Diethylcarbonat und Ethylmethylcarbonat, und insbesondere cyclische Carbonate wie Ethylencarbonat und Propylencarbonat. Bevorzugt ist Ethylencarbonat.

Dabei sind in modifiziertem Polyalkylenimin (B) bis insgesamt maximal 75 mol-% der Stickstoff-Atome der primären und sekundären Aminogruppen des Alkylenimin-Polymers mit Carbonsäure bzw. Derivat von Carbonsäure bzw. Kohlensäure umgesetzt, bevorzugt insgesamt 5 bis 60 mol-%.

Tertiäre Stickstoffatome in Polyalkylenimin (B) sind in der Regel nicht mit Carbonsäure bzw. Derivat von Carbonsäure bzw. Kohlensäure umgesetzt.

In einer anderen Ausführungsform der vorliegenden Erfindung setzt man modifiziertes Polyalkylenimin (B), das erhältlich ist aus Alkylenimin-Polymeren und insbesondere Polyethyleniminen (B1), die umgesetzt sind mit mindestens einer ethylenisch ungesättigten C₃-C₁₀-Carbonsäure, in erfindungsgemäßer Formulierung als freie Säure ein.

Modifiziertes Polyalkylenimin (B) kann als Gegenionen hochmolekulare oder niedermolekulare Anionen aufweisen, organisch oder bevorzugt anorganisch. Hochmolekulare Anionen im Rahmen der vorliegenden Erfindung haben ein mittleres Molekulargewicht von 200 g/mol oder mehr, beispielsweise bis zu 2500 g/mol, niedermolekulare Anionen haben ein Molekulargewicht von weniger als 200 g/mol, beispielsweise von 17 bis 150 g/mol. Beispiele für niedermolekulare organische Gegenionen sind Acetat, Propionat und Benzoat. Beispiele für niedermolekulare anorganische Gegenionen sind Sulfat, Chlorid, Bromid, Hydroxid, Carbonat, Methansulfonat und Hydrogencarbonat.

In einer Ausführungsform der vorliegenden Erfindung weist modifiziertes Polyalkylenim (B) eine kationische Ladungsdichte von mindestens 5 meq/g (Milliäquivalente/g) auf, bevorzugt 5 bis 22 meq/g, wobei sich die Angabe in g auf modifiziertes Polyalkylenimin (B) ohne Berücksichtigung der Gegenionen bezieht. Die kationische Ladungsdichte kann man beispielsweise durch Titration ermitteln, beispielsweise durch Titration mit Polyvinylsulfat.

Modifizierte Polyalkylenimine (B) können auch ein oder mehrere anionische Comonomere einpolymerisiert enthalten, beispielsweise (Meth)acrylsäure. Kationische Copolymere (B), die auch ein oder mehrere anionischen Comonomere ein polymerisiert enthalten, weisen jedoch mehr kationische als anionische Ladungen pro Molekül auf.

In einer Ausführungsform der vorliegenden Erfindung weist modifiziertes Polyalkylenim (B) eine Molekulargewichtsverteilung M_{w}/Mₙ im Bereich von 1,1 bis 10 auf, bevorzugt 1,5 bis 5.

In einer Ausführungsform der vorliegenden Erfindung weist modifiziertes Polyalkylenimin (B) ein Molekulargewicht Mw im Bereich von 550 bis 1,5·10⁶ g/mol auf.

Erfindungsgemäße Formulierungen enthalten
insgesamt im Bereich von 1 bis 50 Gew.-% Aminocarboxylat (A), bevorzugt 10 bis 25 Gew.-%, insgesamt im Bereich von 0,001 bis 5 Gew.-% modifiziertes Polyalkylenimin (B), bevorzugt 0,05 bis 2,5 Gew.-%,
bezogen jeweils auf Feststoffgehalt der betreffenden Formulierung.

In einer Variante der vorliegenden Erfindung enthält erfindungsgemäße Formulierung Verbindung (A) und modifiziertes Polyalkylenimin (B) in einem Gewichtsverhältnis von 1000 zu 1 bis 25 zu 1.

In einer bevorzugten Ausführungsform der vorliegenden Erfindung ist erfindungsgemäße Formulierung frei von Phosphaten und Polyphosphaten, wobei Hydrogenphosphate mit subsumiert sind, beispielsweise frei von Trinatriumphosphat, Pentanatriumtripolyphosphat und Hexanatriummetaphosphat. Unter "frei von" soll im Zusammenhang mit Phosphaten und Polyphosphaten im Rahmen der vorliegende Erfindung verstanden werden, dass der Gehalt an Phosphat und Polyphosphat in Summe im Bereich von 10 ppm bis 0,2 Gew.-% liegt, bestimmt durch Gravimetrie.

Erfindungsgemäße Formulierungen können weitere Komponenten enthalten, die beispielsweise für die Verwendung beim Spülen von Geschirr und/oder Küchenutensilien vorteilhaft sind.

In einer anderen Ausführungsform der vorliegenden Erfindung enthalten erfindungsgemäße Formulierungen keine weiteren Komponenten, die beispielsweise für die Verwendung beim Spülen von Geschirr und/oder Küchenutensilien vorteilhaft sind, können aber leicht mit weiteren Komponenten formuliert werden und eignen sich daher als Ausgangsmaterial.

In einer Ausführungsform der vorliegenden Erfindung enthalten erfindungsgemäße Formulierungen Natriumcitrat (C). Dabei umfasst der Begriff Natriumcitrat das Mono- und bevorzugt das Dinatriumsalz mit. Natriumcitrat kann als wasserfreies Salz oder als Hydrat, beispielsweise als Dihydrat eingesetzt werden.

In einer Ausführungsform der vorliegenden Erfindung enthalten erfindungsgemäße Formulierungen
(D) mindestens eine Verbindung, gewählt aus Alkalimetallpercarbonat, Alkalimetallperborat und Alkalimetallpersulfat, im Rahmen der vorliegenden Erfindung auch "Bleichmittel (D)" genannt.

Bevorzugte Bleichmittel (D) sind gewählt aus Natriumperborat, wasserfrei oder beispielsweise als Monohydrat oder als Tetrahydrat oder so genanntes Dihydrat, Natriumpercarbonat, wasserfrei oder beispielsweise als Monohydrat, und Natriumpersulfat, wobei der Begriff "Persulfat" jeweils das Salz der Persäure H₂SO₅ sowie das Peroxodisulfat mit umfasst.

Dabei kann es sich bei den Alkalimetallsalzen jeweils auch um Alkalimetallhydrogencarbonat, Alkalimetallhydrogenperborat und Alkalimetallhydrogenpersulfat handeln. Bevorzugt sind jedoch jeweils die Dialkalimetallsalze.

In einer Ausführungsform der vorliegenden Erfindung enthält erfindungsgemäße Formulierung null bis 50 Gew.-% Natriumcitrat (C), bevorzugt 1 bis 30 Gew.-%, besonders bevorzugt mindestens 5 Gew.-% Natriumcitrat (C), bestimmt als wasserfreies Natriumcitrat,
insgesamt null bis 15 Gew.-% Bleichmittel (D), bevorzugt mindestens 0,5 Gew.-% Bleichmittel (D), gewählt aus Alkalimetallpercarbonat, Alkalimetallperborat und Alkalimetallpersulfat. bezogen jeweils auf Feststoffgehalt der betreffenden Formulierung.

In einer Ausführungsform der vorliegenden Erfindung ist erfindungsgemäße Formulierung bei Zimmertemperatur fest, beispielsweise ein Pulver oder eine Tablette. In einer anderen Ausführungsform der vorliegenden Erfindung ist erfindungsgemäße Formulierung bei Zimmertemperatur flüssig. In einer Ausführungsform der vorliegenden Erfindung ist erfindungsgemäße Formulierung ein Granulat, eine Flüssigzubereitung oder ein Gel.

In einer Ausführungsform der vorliegenden Erfindung enthält erfindungsgemäße Formulierung 0,1 bis 10 Gew.-% Wasser, bezogen auf die Summe aller Feststoffe der betreffenden Formulierung.

In einer Ausführungsform der vorliegenden Erfindung ist erfindungsgemäße Formulierung frei von solchen Schwermetallverbindungen, die nicht als Bleichkatalysatoren wirken, insbesondere von Verbindungen des Eisens und des Wismut. Unter "frei von" soll im Zusammenhang mit Schwermetallverbindungen im Rahmen der vorliegenden Erfindung verstanden werden, dass der Gehalt an Schwermetallverbindungen, die nicht als Bleichkatalysatoren wirken, in Summe im Bereich von 0 bis 100 ppm liegt, bestimmt nach der Leach-Methode und bezogen auf den Feststoffgehalt. Vorzugsweise weist erfindungsgemäße Formulierung einen Schwermetallgehalt unter 0,05 ppm auf, bezogen auf den Feststoffgehalt der betreffenden Formulierung.

Als "Schwermetalle" gelten im Rahmen der vorliegenden Erfindung alle Metalle mit einer spezifischen Dichte von mindestens 6 g/cm³. Insbesondere gelten als Schwermetalle Edelmetalle sowie Zink, Wismut, Eisen, Kupfer, Blei, Zinn, Nickel, Cadmium und Chrom.

Vorzugsweise enthält erfindungsgemäße Formulierung keine messbaren Anteile an Zink- und Wismutverbindungen, also beispielsweise weniger als 1 ppm.

In einer Ausführungsform der vorliegenden Erfindung kann erfindungsgemäße Formulierung weitere Inhaltsstoffe (E) aufweisen, beispielsweise ein oder mehrere Tenside, ein oder mehrere Enzyme, einen oder mehrere Builder, insbesondere Phosphor-freie Builder, einen oder mehrere Cobuilder, einen oder mehrere Alkaliträger, ein oder mehrere Bleichmittel, einen oder mehrere Bleichkatalysatoren, einen oder mehrere Bleichaktivatoren, einen oder mehrere Bleichmittelstabilisatoren, einen oder mehrere Entschäumer, einen oder mehrere Korrosionsinhibitoren, einen oder mehrere Gerüststoffe, Puffer, Farbstoffe, einen oder mehrere Duftstoffe, ein oder mehrere organische Lösungsmittel, ein oder mehrere Tablettierhilfsmittel, ein oder mehrere Disintegrationsmittel, einen oder mehrere Verdicker, oder einen oder mehrere Löslichkeitsvermittler.

Beispiele für Tenside sind insbesondere nicht-ionische Tenside sowie Mischungen von anionischen oder zwitterionischen Tensiden mit nicht-ionischen Tensiden. Bevorzugte nicht-ionische Tenside sind alkoxylierte Alkohole und alkoxylierte Fettalkohole, Di- und Multiblockcopolymerisate von Ethylenoxid und Propylenoxid und Umsetzungsprodukte von Sorbitan mit Ethylenoxid oder Propylenoxid, Alkylglycoside und sogenannte Aminoxide.

Bevorzugte Beispiele für alkoxylierte Alkohole und alkoxylierte Fettalkohole sind beispielsweise Verbindungen der allgemeinen Formel (I) in der die Variablen wie folgt definiert sind:
- R¹: gleich oder verschieden und gewählt aus linearem C₁-C₁₀-Alkyl, bevorzugt jeweils gleich und Ethyl und besonders bevorzugt Methyl,
- R²: gewählt aus C₈-C₂₂-Alkyl, beispielsweise n-C₈H₁₇, n-C₁₀H₂₁, n-C₁₂H₂₅, n-C₁₄H₂₉, n-C₁₆H₃₃ oder n-C₁₈H₃₇,
- R³: gewählt aus C₁-C₁₀-Alkyl, Methyl, Ethyl, n-Propyl, iso-Propyl, n-Butyl, iso-Butyl, sec.-Butyl, tert.-Butyl, n-Pentyl, iso-Pentyl, sec.-Pentyl, neo-Pentyl, 1,2-Dimethylpropyl, iso-Amyl, n-Hexyl, iso-Hexyl, sec.-Hexyl, n-Heptyl, n-Octyl, 2-Ethylhexyl, n-Nonyl, n-Decyl oder iso-Decyl,
m und n liegen im Bereich von null bis 300, wobei die Summe von n und m mindestens eins beträgt. Bevorzugt ist m im Bereich von 1 bis 100 und n im Bereich von 0 bis 30.

Dabei kann es sich bei Verbindungen der allgemeinen Formel (I) um Blockcopolymere oder statistische Copolymere handeln, bevorzugt sind Blockcopolymere.

Andere bevorzugte Beispiele für alkoxylierte Alkohole und alkoxylierte Fettalkohole sind beispielsweise Verbindungen der allgemeinen Formel (II) in der die Variablen wie folgt definiert sind:
- R¹: gleich oder verschieden und gewählt aus linearem C₁-C₁₀-Alkyl, bevorzugt jeweils gleich und Ethyl und besonders bevorzugt Methyl,
- R⁴: gewählt aus C₆-C₂₀-Alkyl, insbesondere n-C₈H₁₇, n-C₁₀H₂₁, n-C₁₂H₂₅, n-C₁₄H₂₉, n-C₁₆H₃₃, n-C₁₈H₃₇.
- a: eine Zahl im Bereich von 1 bis 6,
- b: ist eine Zahl im Bereich von 4 bis 20,
- d: ist eine Zahl im Bereich von 4 bis 25.

Dabei kann es sich bei Verbindungen der allgemeinen Formel (II) um Blockcopolymere oder statistische Copolymere handeln, bevorzugt sind Blockcopolymere.

Weitere geeignete nicht-ionische Tenside sind gewählt aus Di- und Multiblockcopolymeren, aufgebaut aus Ethylenoxid und Propylenoxid. Weitere geeignete nicht-ionische Tenside sind gewählt aus ethoxylierten oder propoxylierten Sorbitanestern. Ebenfalls eignen sich Aminoxide oder Alkylglycoside. Eine Übersicht geeigneter weiterer nichtionischer Tenside findet man in EP-A 0 851 023 und in DE-A 198 19 187.

Es können auch Gemische mehrerer verschiedener nicht-ionischer Tenside enthalten sein.

Beispiele für anionische Tenside sind C₈-C₂₀-Alkylsulfate, C₈-C₂₀-Alkylsulfonate und C₈-C₂₀-Alkylethersulfate mit einer bis 6 Ethylenoxideinheiten pro Molekül.

In einer Ausführungsform der vorliegenden Erfindung kann erfindungsgemäße Formulierung im Bereich von 3 bis 20 Gew.-% Tensid enthalten.

Erfindungsgemäße Formulierungen können ein oder mehrere Enzyme enthalten. Beispiele für Enzyme sind Lipasen, Hydrolasen, Amylasen, Proteasen, Cellulasen, Esterasen, Pectinasen, Lactasen und Peroxidasen.

Erfindungsgemäße Formulierungen können beispielsweise bis 5 Gew.-% Enzym enthalten, bevorzugt sind 0,1 bis 3 Gew.-%, jeweils bezogen auf gesamten Feststoffgehalt der erfindungsgemäßen Formulierung.

Erfindungsgemäße Formulierungen können über Natriumcitrat (C) hinaus einen oder mehrere Builder, insbesondere Phosphat-freie Builder, enthalten. Beispiele für geeignete Builder sind Silikate, insbesondere Natriumdisilikat und Natriummetasilikat, Zeolithe, Schichtsilikate, insbesondere solche der Formel α-Na₂Si₂O₅, β-Na₂Si₂O₅, und δ-Na₂Si₂O₅, weiterhin Fettsäuresulfonate, α-Hydroxypropionsäure, Alkalimalonate, Fettsäuresulfonate, Alkyl- und Alkenyldisuccinate, Weinsäurediacetat, Weinsäuremonoacetat, oxidierte Stärke, und polymere Builder, beispielsweise Polycarboxylate und Polyasparaginsäure.

In einer Ausführungsform der vorliegenden Erfindung wählt man Builder aus Polycarboxylaten, beispielsweise Alkalimetallsalze von (Meth)acrylsäurehomo- oder (Meth)acrylsäurecopolymeren.

Als Comonomere eignen sich monoethylenisch ungesättigte Dicarbonsäuren wie Maleinsäure, Fumarsäure, Maleinsäureanhydrid, Itaconsäure und Citraconsäure. Ein geeignetes Polymer ist insbesondere Polyacrylsäure, die bevorzugt ein mittleres Molekulargewicht M_{w} im Bereich von 2000 bis 40.000 g/mol aufweist, bevorzugt 2.000 bis 10.000 g/mol, insbesondere 3.000 bis 8.000 g/mol. Geeignet sind weiterhin copolymere Polycarboxylate, insbesondere solche der Acrylsäure mit Methacrylsäure und der Acrylsäure oder Methacrylsäure mit Maleinsäure und/oder Fumarsäure.

Es können auch Copolymere aus mindestens einem Monomeren aus der Gruppe bestehend aus monoethylenisch ungesättigten C₃-C₁₀-Mono- bzw. C₄-C₁₀-Dicarbonsäuren oder deren Anhydriden, wie Maleinsäure, Maleinsäureanhydrid, Acrylsäure, Methacrylsäure, Fumarsäure, Itaconsäure und Citraconsäure mit mindestens einem hydrophil oder hydrophob modifizierten Monomeren wie nachfolgend aufgezählt eingesetzt werden.

Geeignete hydrophobe Monomere sind beispielsweise Isobuten, Diisobuten, Buten, Penten, Hexen und Styrol, Olefine mit 10 oder mehr Kohlenstoffatomen oder deren Gemischen wie beispielsweise 1-Decen, 1-Dodecen, 1-Tetradecen, 1-Hexadecen, 1-Octadecen, 1-Eicosen, 1-Docosen, 1-Tetracosen und 1-Hexacosen, C₂₂-α-Olefin, ein Gemisch aus C₂₀-C₂₄-α -Olefinen und Polyisobuten mit im Mittel 12 bis 100 C-Atomen pro Molekül.

Geeignete hydrophile Monomere sind Monomere mit Sulfonat- oder Phosphonatgruppen, sowie nichtionische Monomere mit Hydroxyfunktion oder Alkylenoxidguppen. Beispielsweise seien genannt: Allylalkohol, Isoprenol, Methoxypolyethylenglykol(meth)acrylat, Methoxypolypropylenglykol(meth)acrylat, Methoxypolybutylenglykol(meth)acrylat, Methoxypoly(propylenoxid-coethylenoxid)(meth)acrylat, Ethoxypolyethylenglykol(meth)acrylat, Ethoxypolypropylenglykol(meth)acrylat, Ethoxypolybutylenglykol(meth)acrylat und Ethoxypoly(propylenoxid-coethylenoxid)(meth)acrylat. Polyalkylenglykole können dabei 3 bis 50, insbesondere 5 bis 40 und vor allem 10 bis 30 Alkylenoxideinheiten pro Molekül enthalten.

Besonders bevorzugte Sulfonsäuregruppen-haltige Monomere sind dabei 1-Acryl-amido-1-propansulfonsäure, 2-Acrylamido-2-propansulfonsäure, 2-Acrylamido-2-methylpropansulfonsäure, 2-Methacrylamido-2-methylpropansulfonsäure, 3-Meth-acrylamido-2-hydroxypropansulfonsäure, Allylsulfonsäure, Methallylsulfonsäure, Allyloxybenzolsulfonsäure, Methallyloxybenzolsulfonsäure, 2-Hydroxy-3-(2-propenyloxy)propansulfonsäure, 2-Methyl-2-propen-1-sulfonsäure, Styrolsulfonsäure, Vinylsulfonsäure, 3-Sulfopropylacrylat, 2-Sulfoethylmethacrylat, 3-Sulfopropylmethacrylat, Sulfomethacrylamid, Sulfomethylmethacrylamid sowie Salze der genannten Säuren, wie deren Natrium-, Kalium oder Ammoniumsalze.

Besonders bevorzugte Phosphonatgruppen-haltige Monomere sind die Vinylphosphonsäure und ihre Salze.

Darüber hinaus können auch amphotere Polymere als Builder eingesetzt werden.

Erfindungsgemäße Formulierungen können beispielsweise im Bereich von insgesamt 10 bis 50 Gew.-%, bevorzugt bis 20 Gew.-% Builder enthalten.

In einer Ausführungsform der vorliegenden Erfindung können erfindungsgemäße Formulierungen einen oder mehrere Cobuilder enthalten.

Beispiele für Cobuilder sind Phosphonate, beispielsweise Hydroxyalkanphosphonate und Aminoalkanphosphonate. Unter den Hydroxyalkanphosphonaten ist das 1-Hydroxyethan-1,1-diphosphonat (HEDP) von besonderer Bedeutung als Cobuilder. Es wird vorzugsweise als Natriumsalz eingesetzt, wobei das Dinatriumsalz neutral und das Tetranatriumsalz alkalisch (pH-Wert 9) reagiert. Als Aminoalkanphosphonate kommen vorzugsweise Ethylendiamintetra-methylenphosphonat (EDTMP), Diethylentriaminpentamethylenphosphonat (DTPMP) sowie deren höhere Homologe in Frage. Sie werden vorzugsweise in Form der neutral reagierenden Natriumsalze, z.B. als Hexanatriumsalz der EDTMP bzw. als Hepta- und Octa-Natriumsalz des DTPMP, eingesetzt.

Erfindungsgemäße Formulierungen können einen oder mehrere Alkaliträger enthalten. Alkaliträger sorgen beispielsweise für den pH-Wert von mindestens 9, wenn ein alkalischer pH-Wert gewünscht wird. Geeignet sind beispielsweise Alkalimetallcarbonate, Alkalimetallhydrogencarbonate, Alkalimetallhydroxide und Alkalimetallmetasilikate. Bevorzugtes Alkalimetall ist jeweils Kalium, besonders bevorzugt ist Natrium.

Erfindungsgemäße Formulierungen können neben Bleichmittel (D) ein oder mehrere Chlor-haltige Bleichmittel enthalten.

Geeignete Chlor-haltige Bleichmittel sind beispielsweise 1,3-Dichloro-5,5-dimethylhydantoin, N-Chlorsulfamid, Chloramin T, Chloramin B, Natriumhypochlorit, Calciumhypochlorit, Magnesiumhypochlorit, Kaliumhypochlorit, Kaliumdichloroisocyanurat und Natriumdichloroisocyanurat.

Erfindungsgemäße Formulierungen können beispielsweise im Bereich von 3 bis 10 Gew.-% Chlor-haltiges Bleichmittel enthalten.

Erfindungsgemäße Formulierungen können einen oder mehrere Bleichkatalysatoren enthalten. Bleichkatalysatoren kann man wählen aus bleichverstärkenden Übergangsmetallsalzen bzw. Übergangsmetallkomplexen wie beispielsweise Mangan-, Eisen-, Cobalt-, Ruthenium- oder Molybdän-Salenkomplexe oder carbonylkomplexe. Auch Mangan-, Eisen-, Kobalt-, Ruthenium-, Molybdän-, Titan-, Vanadium- und Kupfer-Komplexe mit stickstoffhaltigen Tripod-Liganden sowie Kobalt-, Eisen-, Kupfer- und Ruthenium-Aminkomplexe sind als Bleichkatalysatoren verwendbar.

Erfindungsgemäße Formulierungen können einen oder mehrere Bleichaktivatoren, beispielsweise N-Methylmorpholinium-Acetonitril-Salze ("MMA-Salze"), TrimethylammoniumacetonitrilSalze, N-Acylimide wie beispielsweise N-Nonanoylsuccinimid" 1,5-Diacetyl-2,2-dioxohexahydro-1,3,5-triazin ("DADHT") oder Nitrilquats (Trimethylammoniumacetonitrilsalze) enthalten.

Weitere Beispiele für geeignete Bleichaktivatoren sind Tetraacetylethylendiamin (TAED) und Tetraacetylhexylendiamin.

Erfindungsgemäße Formulierungen können einen oder mehrere Korrosionsinhibitoren enthalten. Darunter sind im vorliegenden Fall solche Verbindungen zu verstehen, die die Korrosion von Metall inhibieren. Beispiele für geeignete Korrosionsinhibitoren sind Triazole, insbesondere Benzotriazole, Bisbenzotriazole, Aminotriazole, Alkylaminotriazole, weiterhin Phenolderivate wie beispielsweise Hydrochinon, Brenzcatechin, Hydroxyhydrochinon, Gallussäure, Phloroglucin oder Pyrogallol.

In einer Ausführungsform der vorliegenden Erfindung enthalten erfindungsgemäße Formulierungen insgesamt im Bereich von 0,1 bis 1,5 Gew.-% Korrosionsinhibitor.

Erfindungsgemäße Formulierungen können einen oder mehrere Gerüststoffe enthalten, beispielsweise Natriumsulfat.

Erfindungsgemäße Formulierungen können einen oder mehrere Entschäumer enthalten, gewählt beispielsweise aus Silikonölen und Paraffinölen.

In einer Ausführungsform der vorliegenden Erfindung enthalten erfindungsgemäße Formulierungen insgesamt im Bereich von 0,05 bis 0,5 Gew.-% Entschäumer.

Erfindungsgemäße Formulierungen können Phosphonsäure oder ein oder mehrere Phosphonsäurederivate enthalten, beispielsweise Hydroxyethan-1,1-diphosphonsäure.

Ein weiterer Gegenstand der vorliegenden Erfindung ist die Verwendung von erfindungsgemäßen Formulierungen zur maschinellen Reinigung von Geschirr und Küchenutensilien. Als Küchenutensilien sind im Rahmen der vorliegenden Erfindung beispielsweise Töpfe, Pfannen, Kasserollen zu nennen, weiterhin metallene Gegenstände wie beispielsweise Schaumlöffel, Bratenwender und Knoblauchpressen.

Bevorzugt ist die Verwendung von erfindungsgemäßen Formulierungen zur maschinellen Reinigung von Gegenständen, die mindestens eine Oberfläche aus Glas aufweisen, welches dekoriert oder nicht dekoriert sein kann. Dabei ist unter einer Oberfläche aus Glas im Rahmen der vorliegenden Erfindung zu verstehen, dass betreffender Gegenstand mindestens ein Stück aus Glas aufweist, das mit der Umgebungsluft in Berührung kommt und bei Gebrauch des Gegenstands verschmutzt werden kann. So kann es sich bei den betreffenden Gegenständen um solche handeln, die wie Trinkgläser oder Glasschüsseln im Wesentlichen gläsern sind. Es kann sich aber auch beispielsweise um Deckel handeln, die einzelne Komponenten aus einem anderen Material aufweisen, beispielsweise Topfdeckel mit Einfassung und Griff aus Metall.

Oberfläche aus Glas kann dekoriert, beispielsweise gefärbt oder bedruckt, oder nicht dekoriert sein.

Unter dem Begriff "Glas" werden beliebige Gläser subsumiert, beispielsweise Bleiglas und insbesondere Kalknatronglas, Kristallglas und Borosilikatgläser.

Vorzugsweise handelt es sich bei maschineller Reinigung um ein Spülen mit einer Spülmaschine (englisch: automatic dishwashing").

In einer Ausführungsform der vorliegenden Erfindung setzt man mindestens eine erfindungsgemäße Formulierung zur maschinellen Reinigung von Trinkgläsern, gläsernen Vasen und Glasgefäßen zum Kochen ein.

In einer Ausführungsform der vorliegenden Erfindung setzt man zum Reinigen Wasser mit einer Härte im Bereich von 1 bis 30 °dH, bevorzugt 2 bis 25 °dH ein, wobei unter deutscher Härte insbesondere die Calcium-Härte zu verstehen ist.

Auch zum Nachspülen kann man Wasser mit einer Härte im Bereich von 1 bis 30 °dH, bevorzugt 2 bis 25 °dH einsetzen.

Setzt man erfindungsgemäße Formulierungen zur maschinellen Reinigung ein, so beobachtet man auch bei wiederholter maschineller Reinigung von Gegenständen, die mindestens eine Oberfläche aus Glas aufweisen, nur sehr geringe Neigung zur Glaskorrosion, und zwar selbst dann, wenn man Gegenstände, die mindestens eine Oberfläche aus Glas aufweisen, zusammen mit stark verschmutztem Besteck oder Geschirr reinigt. Außerdem ist es deutlich weniger schädlich, erfindungsgemäße Formulierung einzusetzen, um Glas zusammen mit Gegenständen aus Metall zu reinigen, beispielsweise zusammen mit Töpfen, Pfannen oder Knoblauchpressen.

Weiterhin kann man beobachten, dass erfindungsgemäße Formulierungen bei der Verwendung zum Spülen von Geschirr und Küchenutensilien und Glasoberflächen eine sehr gute Bleichwirkung aufweisen.

Ein weiterer Gegenstand der vorliegenden Erfindung ist ein Verfahren zur Herstellung von erfindungsgemäßen Formulierungen, kurz auch erfindungsgemäßes Herstellungsverfahren genannt. Zur Durchführung des erfindungsgemäßen Herstellungsverfahrens kann man beispielsweise so vorgehen, dass man
(A) Aminocarboxylat, gewählt aus Methylglycindiacetat (MGDA), Iminodibernsteinsäure (IDS) und Glutaminsäurediacetat (GLDA) sowie deren Salzen, und
(B) mindestens ein Alkylenimin-Polymer, das mit mindestens einer Carbonsäure oder mindestens einem Derivat einer Carbonsäure oder mindestens einem Derivat von Kohlensäure kovalent modifiziert ist, wobei bis maximal 75 mol-% der Stickstoff-Atome der primären und sekundären Aminogruppen des Alkylenimin-Polymers mit Carbonsäure bzw. Derivat von Carbonsäure bzw. Kohlensäure oder mit Blausäure und Formaldehyd umgesetzt sind,
   und gegebenenfalls
(C) Natriumcitrat oder
(D) mindestens eine Verbindung, gewählt aus Alkalimetallpercarbonat, Alkalimetallperborat und Alkalimetallpersulfat,
und gegebenenfalls weitere Komponenten (E) in einem oder mehreren Schritten miteinander in Gegenwart von Wasser vermischt, beispielsweise verrührt, und anschließend das Wasser entfernt, und zwar vollständig oder zumindest teilweise.

Verbindung (A), modifiziertes Polyalkylenimin (B) und Bleichmittel (D) sind vorstehend definiert.

In einer Ausführungsform der vorliegenden Erfindung kann man, bevor man das Wasser zumindest teilweise entfernt, mit einem oder mehreren weiteren Inhaltsstoffen (E) für erfindungsgemäße Formulierung vermischen, beispielsweise mit einem oder mehreren Tenside, einem oder mehreren Enzymen, einem oder mehreren Buildern, einem oder mehrere Cobuildern, insbesondere Phosphor-freiem Builder, einem oder mehreren Alkaliträgern, einem oder mehreren Bleichmitteln, einem oder mehreren Bleichkatalysatoren, einem oder mehreren Bleichaktivatoren, einem oder mehreren Bleichmittelstabilisatoren, einem oder mehreren Entschäumern, einem oder mehreren Korrosionsinhibitoren, einem oder mehreren Gerüststoffen, mit Puffer oder Farbstoff.

In einer Ausführungsform geht man so vor, dass man das Wasser ganz oder teilweise, beispielsweise bis zu einer Restfeuchte im Bereich von 0,1 bis 10 Gew.-% aus erfindungsgemäßer Formulierung entfernt, indem man es verdampft, insbesondere durch Sprühtrocknung, Sprühgranulierung oder Kompaktierung.

In einer Ausführungsform der vorliegenden Erfindung entfernt man das Wasser, ganz oder teilweise, bei einem Druck im Bereich von 0,3 bis 2 bar.

In einer Ausführungsform der vorliegenden Erfindung entfernt man das Wasser, ganz oder teilweise, bei Temperaturen im Bereich von 60 bis 220°C.

Durch das erfindungsgemäße Herstellungsverfahren kann man erfindungsgemäße Formulierungen leicht erhalten.

Die erfindungsgemäßen Reinigungsformulierungen können in flüssiger oder fester Form, ein- oder mehrphasig, als Tabletten oder in Form anderer Dosiereinheiten, verpackt oder unverpackt bereitgestellt werden. Der Wassergehalt von flüssigen Formulierungen kann variieren von 35 bis 90% Wasser.

Die Erfindung wird durch Arbeitsbeispiele verdeutlicht.

Allgemeines: Es wurde darauf geachtet, dass man nach dem ersten Reinigen der Prüfkörper in der Haushaltsgeschirrspülmaschine bis nach dem Wiegen und visuellen Abmustern der Gläser die Prüfkörper nur mit sauberen Baumwollhandschuhen angefasst wurden, damit das Gewicht bzw. der visuelle Eindruck der Prüfkörper nicht verfälscht wurde.

Angaben in % sind Gew.-%, wenn nicht ausdrücklich anders angegeben.

### I. Erfindungsgemäße Formulierungen

Die Ladungsdichte von modifizierten Polyethyleniminen (B) wurde stets wie folgt bestimmt (siehe auch: Horn, Prog. Colloid & Polym. Sci. **1978,** *65*, 251):

Man löste 1 g des betreffenden (Co)polymers (B) in 100 ml vollentsalztem Wasser. Mit einer Pufferlösung und wässriger HCl stellte man einen pH-Wert von 4,0 ein, bestimmt potenziometrisch. Man setzte drei ml einer wässrigen Lösung von Toluidinblau (50 mg/l Wasser) zu und titrierte N/400-KPVS (Kaliumpolyvinylsulfat) Lösung (Fa. Wako) mit einer Konzentration von 0,0004 meq/ml bis zu einem Farbumschlag von blau nach rosa. Man berechnete die Ladungsdichte wie folgt: $LA = 0 , 4 ⋅ KV$ wobei
LA: Ladungsdichte des betreffenden modifizierten Polyethylenimins (B), meq/g (Milliäquivalent/g)
KV: Verbrauch der N/400-KPVS-Lösung, ml

### I.1 Herstellung von Basismischungen

Zunächst wurden Basismischungen aus den Einsatzstoffen gemäß Tabelle 1 hergestellt. Die Einsatzstoffe wurden trocken vermischt.

**Tabelle 1: Basismischungen für Versuche mit erfindungsgemäßen Formulierungen und Vergleichsformulierungen**

| | Basis-1 | Basis-2 | Basis-3 |
|---|---|---|---|
| Protease | 2,5 | 2,5 | 2,5 |
| Amylase | 1 | 1 | 1 |
| n-C₁₈H₃₇(OCH₂CH₂)₉OH | 5 | 5 | 5 |
| Polyacrylsäure M_{w} 4.000 g/mol, als Natriumsalz, vollständig neutralisiert | 10 | 10 | 10 |
| Natriumpercarbonat (D.1) | 10,5 | 10,5 | 10,5 |
| TAED | 4 | 4 | 4 |
| Na₂CO₃ | 19,5 | 19,5 | 19,5 |
| Natriumcitrat Dihydrat | 5 | 22,5 | 19,5 |
| Na₂Si₂O₅ | 2 | 2 | 2 |

Alle Angaben in g.

Abkürzungen:
MGDA: Methylglycindiessigsäure als Trinatriumsalz
TAED: N,N,N',N'-Tetraacetylethylendiamin
HEDP: Dinatriumsalz der Hydroxyethan-(1,1-diphosphonsäure)

### I.2 Herstellung von erfindungsgemäßen Formulierungen

### 1.2.1 Herstellung der erfindungsgemäßen Formulierungen 2 bis 13 und der Vergleichsformulierungen V1 bis V8

Es wurden modifizierte Polyethylenimine (B) gemäß Tabelle 2 verwendet:

**Tabelle 2: Modifizierte Polyethylenimine**

| Abkürzung | M_{w} (g/mol) | Modifizierung mit | Funktionalisierung (mol-%) | Kationische Ladungsdichte (meq/g) |
|---|---|---|---|---|
| B.1.1.1 | 800 | Acrylsäure | 5 | 15 |
| B.1.1.2 | 800 | Acrylsäure | 20 | 11 |
| B.1.1.3 | 800 | Acrylsäure | 40 | 7 |
| B.1.2.1 | 2000 | Acrylsäure | 15 | 12 |
| B.1.3.1 | 5000 | Acrylsäure | 15 | 13 |
| B.1.4.1 | 50.000 | Acrylsäure | 15 | 11,5 |
| B.2.1.1 | 800 | Ameisensäurenitril | 20 | 12 |
| B.2.2.2 | 2000 | Ameisensäurenitril | 15 | 11 |
| B.2.3.3 | 5000 | Ameisensäurenitril | 25 | 9 |
| B.2.4.4 | 50.000 | Ameisensäurenitril | 10 | 14 |
| B.3.1.1 | 800 | Valeriansäure | 10 | 16 |
| B.3.2.2 | 2000 | Valeriansäure | 40 | 9 |
| B.3.3.3 | 5000 | Valeriansäure | 15 | 14 |
| B.4.1.1 | 800 | Laurinsäure | 5 | 18 |
| B.4.1.2 | 800 | Laurinsäure | 15 | 14,5 |
| B.4.2.3 | 2000 | Laurinsäure | 20 | 12,5 |
| B.4.3.3 | 5000 | Laurinsäure | 20 | 12 |
| B.5.1.1 | 800 | Ethylencarbonat | 10 | 16 |
| B.5.1.2 | 800 | Ethylencarbonat | 20 | 13 |
| B.5.1.3 | 800 | Ethylencarbonat | 50 | 9 |
| B.5.2.4 | 2000 | Ethylencarbonat | 15 | 11,5 |
| B.5.3.2 | 5000 | Ethylencarbonat | 20 | 12,5 |
| B.5.4.1 | 50.000 | Ethylencarbonat | 10 | 14,5 |

Das Molgewicht M_{w} wurde an den zugrunde liegenden Polyethyleniminen bestimmt, also jeweils vor der Modifizierung. Die Funktionalisierung bezieht sich auf die Summe der primären und sekundären N-Atome im betreffenden Polyethylenimin.

### Vorgehen:

In einem 100-ml-Becherglas legte man 20 ml destilliertes Wasser vor und gab modifiziertes Polyethylenimin (B) gemäß Tabellen 2 und 3 unter Rühren zu.
Dann rührte man 10 Minuten. Anschließend gab man MGDA-Trinatriumsalz (A.1), gelöst in 30 ml Wasser, gemäß Tabelle 3 zu. Man erhielt eine klar durchsichtige Lösung. Danach gab man Basismischung gemäß Tabelle 3 zu, rührte erneut um und verdampfte das Wasser.

Wenn man beim Test die entsprechenden Anteile Basismischung getrennt von wässriger Lösung von (A.1), (B), (C.1) oder (D.1) dosierte, erhielt man die gleichen Ergebnisse, wie wenn man die getrocknete Formulierung mit gleichen Mengen an Wirkstoffen testete. Es kommt also nicht auf die Reihenfolge der Dosierung an.

Wenn man bei der Kompaktierung zusätzlich 2,5 Gew.-% Polyvinylalkohol einsetzte, erhielt man Formulierungen mit verbesserter Pulvermorphologie (Korngröße, Schüttdichte) und einer verringerten Wasseraufnahme an der Luft.

### II. Verwendung von erfindungsgemäßen Formulierungen und Vergleichsformulierungen zum maschinellen Reinigen von Gläsern

Allgemeines: Es wurde darauf geachtet, dass man nach dem ersten Reinigen der Prüfkörper in der Haushaltsgeschirrspülmaschine bis nach dem Wiegen und visuellen Abmustern der Gläser die Prüfkörper nur mit sauberen Baumwollhandschuhen angefasst wurden, damit das Gewicht bzw. der visuelle Eindruck der Prüfkörper nicht verfälscht wurde.

Die Prüfung von erfindungsgemäßen Formulierungen und Vergleichsformulierungen erfolgte wie folgt.

### II.1 Prüfmethode Geschirrspüler mit Dauerläufer

| | |
|---|---|
| Geschirrspüler: | Miele G 1222 SCL |
| Programm: | 65°C (mit Vorspülen) |
| Spülgut: | 3 Sektgläser "GILDE", 3 Schnapsgläser, "INTERMEZZO" |

Zum Reinigen wurden die Gläser im oberen Geschirrkorb der Spülmaschine eingeordnet. Als Geschirrspülmittel setzte man jeweils 25 g erfindungsgemäße Formulierung oder 25 g Vergleichsformulierung gemäß Tabelle 2 ein, wobei Tabelle 2 die aktiven Komponenten (A.1), Basismischung , Silikat (C.1 oder C.2) und Verbindung (D) bzw. (E) und (B) von erfindungsgemäßer Formulierung jeweils einzeln spezifiziert. Man spülte bei einer Klarspültemperatur von 55°C. Die Wasserhärte lag jeweils im Bereich von null bis 2 °dH. Man spülte jeweils 100 Spülzyklen, d.h., man ließ das Programm 100 x ablaufen. Die Auswertung erfolgte gravimetrisch und visuell nach 100 Spülzyklen.

Das Gewicht der Gläser wurde vor Beginn des ersten Spülzyklus und nach dem Trocknen nach dem letzten Spülzyklus bestimmt. Der Gewichtsverlust ist die Differenz der beiden Werte.

Neben der gravimetrischen Auswertung wurde eine visuelle Bewertung des Spülguts nach 100 Zyklen in einer abgedunkelten Kammer unter Licht hinter einer Lochblende unter Verwendung einer Notenskala von 1 (sehr schlecht) bis 5 (sehr gut) vorgenommen. Dabei wurden jeweils Noten für flächige Korrosion / Trübung bzw. Linienkorrosion bestimmt.

### Versuchsdurchführung:

Zunächst spülte man zum Zwecke der Vorbehandlung die Prüfkörper in einer Haushaltsgeschirrspülmaschine (Bosch SGS5602) mit 1 g Tensid (n-C₁₈H₃₇(OCH₂CH₂)₁₀OH) und 20 g Zitronensäure, um eventuelle Verunreinigungen zu entfernen. Man trocknete die Prüfkörper, bestimmte ihr Gewicht und fixierte sie auf dem Gitterbodeneinsatz.

Zur Beurteilung des gravimetrischen Abtrags wurden die trockenen Prüfkörper gewogen. Anschließend erfolgte die visuelle Beurteilung der Prüfkörper. Hierbei beurteilte man die Oberfläche der Prüfkörper hinsichtlich Linienkorrosion (Glasriefen) und Trübungskorrosion (flächenartige Trübung).

Die Bewertungen erfolgten nach folgendem Schema.

### Linienkorrosion:

L5: keine Linien zu erkennen
L4: in sehr wenigen Bereichen geringe Linienbildung, feine Linienkorrosion
L3: in einigen Bereichen Linienkorrosion
L2: in mehreren Bereichen Linienkorrosion
L1: Stark ausgeprägte Linienkorrosion

### Glastrübung

T5: keine Trübung zu erkennen
T4: in sehr wenigen Bereichen geringe Trübung
T3: in einigen Bereichen Trübungen
T2: in mehreren Bereichen Trübungen
T1: Stark ausgeprägte Trübung über fast die ganze Glasoberfläche

Bei der Bewertung wurden auch Zwischennoten (z.B. L3-4) zugelassen.

### II.3 Ergebnisse

Die Ergebnisse sind in Tabelle 3 zusammengefasst.

Es konnte in den erfindungsgemäßen Beispielen nur geringe oder gar keine Glaskorrosion festgestellt werden.

Wenn man statt Wasser Härtewasser mit 2° dH für die Tests einsetzte, so waren erfindungsgemäße Formulierungen den entsprechenden Vergleichsformulierungen ebenfalls stets überlegen, was die Inhibierung der Glaskorrosion betrifft.

**Tabelle 3: Ergebnisse der Tests mit Geschirrspüler (Dauerläufer)**

| Beispiel Nr. | Basismischung: [g] | (A.1) [g] | (B) [mg] | Gewichtsverlust Sektglas [mg] | Gewichtsverlust Schnapsglas [mg] | Visuelle Bewertung Sektglas | Visuelle Bewertung Schnapsglas |
|---|---|---|---|---|---|---|---|
| V-1 | Basis-3: 17 | 3 | --- | 42,60 | 22,70 | L1-2,T1-2 | L2, T2 |
| 2 | Basis-3: 17 | 3 | 48 (B.5.1.1) | 8 | 6 | L5, T5 | L4-5, T5 |
| 3 | Basis-3: 17 | 3 | 24 (B.5.1.1) | 9 | 6 | L4, T5 | L4-5, T5 |
| 4 | Basis-1: 17 | 3 | 24 (B.5.1.2) | 16 | 12 | L4, T4-5 | L4, T4-5 |
| 5 | Basis-3: 17 | 3 | 24 (B.5.1.3) | 14 | 10 | L3-4, T4 | L4, T4 |
| 6 | Basis-2: 17 | 3 | 24 (B.1.1.2) | 16 | 11 | L4, T3-4 | L3-4, T4 |
| 7 | Basis-3: 17 | 3 | 24 (B.1.1.3) | 17 | 13 | L3, T3-4 | L3, T4 |
| 6 | Basis-3: 17 | 3 | 12 (B.1.3.1) | 10 | 7 | L4, T4-5 | L4, T4-5 |
| 8 | Basis-3: 17 | 3 | 24 (B.2.3.3) | 16 | 12 | L3, T3-4 | L2-3, T3-4 |
| 9 | Basis-3: 17 | 3 | 24 (B.3.3.3) | 13 | 10 | L3, T4 | L3, T4 |
| 10 | Basis-3: 17 | 3 | 24 (B.4.1.2) | 19 | 12 | L2-3, T3 | L3, T3-4 |

## Patentansprüche

1. Formulierung, enthaltend
(A) insgesamt im Bereich von 1 bis 50 Gew.-% mindestens eines Aminocarboxylats, gewählt aus Methylglycindiacetat (MGDA), Iminodibernsteinsäure (IDS) und Glutaminsäurediacetat (GLDA) sowie deren Salzen,
(B) insgesamt im Bereich von 0,001 bis 5 Gew.-% mindestens eines Alkylenimin-Polymers, das mit mindestens einer Carbonsäure oder mindestens einem Derivat einer Carbonsäure oder mindestens einem Derivat von Kohlensäure kovalent modifiziert ist, wobei bis maximal 75 mol-% der Stickstoff-Atome der primären und sekundären Aminogruppen des Alkylenimin-Polymers mit Carbonsäure bzw. Derivat von Carbonsäure bzw. Kohlensäure oder mit Blausäure und Formaldehyd umgesetzt sind,
bezogen jeweils auf Feststoffgehalt der betreffenden Formulierung.

2. Formulierung nach Anspruch 1, **dadurch gekennzeichnet, dass** sie frei ist von Phosphaten und Polyphosphaten.

3. Formulierung nach Anspruch 1 oder 2, **dadurch gekennzeichnet, dass** man kovalent modifiziertes Alkylenimin-Polymer (B) wählt aus Alkylenimin-Polymeren,
(B1) die umgesetzt sind mit mindestens einer ethylenisch ungesättigten C₃-C₁₀-Carbonsäure oder
(B2) die umgesetzt sind mit mindestens einer C₅-C₁₂-Carbonsäure, die keine ethylenische Doppelbindung aufweist,
(B3) die umgesetzt sind mit mindestens einem Kohlensäureester, und
(B4) die umgesetzt sind mit Blausäure und Formaldehyd.

4. Formulierung nach einem der Ansprüche 1 bis 3, **dadurch gekennzeichnet, dass** sie einen Schwermetallgehalt unter 0,05 ppm aufweist, bezogen auf den Feststoffgehalt der betreffenden Formulierung.

5. Formulierung nach einem der Ansprüche 1 bis 4, **dadurch gekennzeichnet, dass** man Alkylenimin-Polymer (B) wählt aus solchen, bei denen insgesamt 5 bis 60 mol-% der Stickstoff-Atome der primären und sekundären Aminogruppen des Alkylenimin-Polymers mit Carbonsäure bzw. Derivat von Carbonsäure umgesetzt sind.

6. Formulierung nach einem der Ansprüche 1 bis 5, **dadurch gekennzeichnet, dass** sie bei Zimmertemperatur fest ist.

7. Formulierung nach einem der Ansprüche 1 bis 6, **dadurch gekennzeichnet, dass** sie im Bereich von 0,1 bis 10 Gew.-% Wasser enthält.

8. Formulierung nach einem der Ansprüche 1 bis 7, **dadurch gekennzeichnet, dass** kovalent modifiziertes Alkylenimin-Polymer (B) eine kationische Ladungsdichte von mindestens 5 meq/g aufweist.

9. Verwendung von Formulierungen nach einem der Ansprüche 1 bis 8 zum Spülen von Geschirr und Küchenutensilien, wobei man mit Wasser einer Härte von 1 bis 30° dH spült.

10. Verwendung von Formulierungen nach einem der Ansprüche 1 bis 8 zum Spülen von Gegenständen, die mindestens eine Oberfläche aus Glas aufweisen, welches dekoriert oder nicht dekoriert sein kann.

11. Verwendung nach Anspruch 9 oder 10, **dadurch gekennzeichnet, dass** es sich beim Spülen um ein Spülen mit einer Spülmaschine handelt.

12. Verwendung nach einem der Ansprüche 9 bis 11, **dadurch gekennzeichnet, dass** man mindestens eine Formulierung nach einem der Ansprüche 1 bis 8 zum Spülen von Trinkgläsern, gläsernen Vasen und Glasgefäßen zum Kochen einsetzt.

13. Verfahren zur Herstellung von Formulierungen nach einem der Ansprüche 1 bis 8, **dadurch gekennzeichnet, dass** man
(A) Aminocarboxylat, gewählt aus Methylglycindiacetat (MGDA), Iminodibernsteinsäure (IDS) und Glutaminsäurediacetat (GLDA) sowie deren Salzen, und
(B) mindestens ein Alkylenimin-Polymer, das mit mindestens einer Carbonsäure oder mindestens einem Derivat einer Carbonsäure oder mindestens einem Derivat von Kohlensäure kovalent modifiziert ist, wobei bis maximal 75 mol-% der Stickstoff-Atome der primären und sekundären Aminogruppen des Alkylenimin-Polymers mit Carbonsäure bzw. Derivat von Carbonsäure bzw. Kohlensäure oder mit Blausäure und Formaldehyd umgesetzt sind,
und gegebenenfalls weitere Komponenten in einem oder mehreren Schritten miteinander in Gegenwart von Wasser vermischt und anschließend das Wasser vollständig oder partiell entfernt.

14. Verfahren nach Anspruch 13, **dadurch gekennzeichnet, dass** man das Wasser durch Sprühtrocknung oder Sprühgranulierung entfernt.

## Claims

1. A formulation comprising
(A) in total in the range from 1 to 50% by weight of at least one aminocarboxylate, selected from methylglycine diacetate (MGDA), iminodisuccinic acid (IDA) and glutaminic acid diacetate (GLDA), and salts thereof,
(B) in total in the range from 0.001 to 5% by weight of at least one alkyleneimine polymer which is covalently modified with at least one carboxylic acid or at least one derivative of a carboxylic acid or at least one derivative of carbonic acid, where up to at most 75 mol% of the nitrogen atoms of the primary and secondary amino groups of the alkyleneimine polymer have been reacted with carboxylic acid or derivative of carboxylic acid or carbonic acid or with hydrocyanic acid and formaldehyde,

2. The formulation according to claim 1, which is free from phosphates and polyphosphates.

3. The formulation according to claim 1 or 2, wherein covalently modified alkyleneimine polymer (B) is selected from alkyleneimine polymers
(B1) which have been reacted with at least one ethylenically unsaturated C₃-C₁₀-carboxylic acid or
(B2) which have been reacted with at least one C₅-C₁₂-carboxylic acid which has no ethylenic double bond,
(B3) which have been reacted with at least one carbonic acid ester, and
(B4) which have been reacted with hydrocyanic acid and formaldehyde.

4. The formulation according to any one of claims 1 to 3, which has a heavy metal content below 0.05 ppm, based on the solids content of the formulation in question.

5. The formulation according to any one of claims 1 to 4, wherein alkyleneimine polymer (B) is selected from those in which in total 5 to 60 mol% of the nitrogen atoms of the primary and secondary amino groups of the alkyleneimine polymer have been reacted with carboxylic acid or derivative of carboxylic acid.

6. The formulation according to any one of claims 1 to 5, which is solid at room temperature.

7. The formulation according to any one of claims 1 to 6, which comprises water in the range from 0.1 to 10% by weight.

8. The formulation according to any one of claims 1 to 7, wherein covalently modified alkyleneimine polymer (B) has a catonic charge density of at least 5 meq/g.

9. The use of formulations according to any one of claims 1 to 8 for washing crockery and kitchen utensils, where washing is carried out with water of hardness from 1 to 30° German hardness.

10. The use of formulations according to any one of claims 1 to 8 for washing objects which have at least one surface made of glass, which can be decorated or undecorated.

11. The use according to claim 9 or 10, wherein the washing is washing using a dishwasher.

12. The use according to any one of claims 9 to 11, wherein at least one formulation according to any one of claims 1 to 8 is used for washing drinking glasses, glass vases and glass vessels for cooking.

13. A process for the preparation of formulations according to any one of claims 1 to 8, wherein
(A) Aminocarboxylate, selected from methylglycine diacetate (MGDA), iminodisuccinic acid (IDA) and glutaminic acid diacetate (GLDA), and salts thereof, and
(B) at least one alkyleneimine polymer which is covalently modified with at least one carboxylic acid or at least one derivative of a carboxylic acid or at least one derivative of carbonic acid, where up to at most 75 mol% of the nitrogen atoms of the primary and secondary amino groups of the alkyleneimine polymer have been reacted with carboxylic acid or derivative of carboxylic acid or carbonic acid or with hydrocyanic acid and formaldehyde,
and optionally further components are mixed in one or more steps with one another in the presence of water, and then the water is completely or partially removed.

14. The process according to claim 13, wherein the water is removed by spray-drying or spray-granulation.

## Revendications

1. Formulation contenant :
(A) au total dans la plage allant de 1 à 50 % en poids d'au moins un aminocarboxylate, choisi parmi le diacétate de méthylglycine (MGDA), l'acide iminodisuccinique (IDS) et le diacétate de l'acide glutamique (GLDA), ainsi que leurs sels,
(B) au total dans la plage allant de 0,001 à 5 % en poids d'au moins un polymère d'alkylène-imine, qui est modifié de manière covalente avec au moins un acide carboxylique ou au moins un dérivé d'un acide carboxylique ou au moins un dérivé de l'acide carbonique, jusqu'à au plus 75 % en moles des atomes d'azote des groupes amino primaires et secondaires du polymère d'alkylène-imine ayant réagi avec un acide carboxylique ou un dérivé d'un acide carboxylique ou d'acide carbonique ou avec de l'acide cyanhydrique et du formaldéhyde,
à chaque fois par rapport à la teneur en solides de la formulation en question.

2. Formulation selon la revendication 1, **caractérisée en ce qu'**elle est exempte de phosphates et de polyphosphates.

3. Formulation selon la revendication 1 ou 2, **caractérisée en ce que** le polymère d'alkylène-imine modifié de manière covalente (B) est choisi parmi les polymères d'alkylène-imine
(B1) qui ont réagi avec au moins un acide carboxylique en C₃-C₁₀ éthyléniquement insaturé, ou
(B2) qui ont réagi avec au moins un acide carboxylique en C₅-C₁₂ qui ne comprend pas de double liaison éthylénique,
(B3) qui ont réagi avec au moins un ester d'acide carbonique, et
(B4) qui ont réagi avec de l'acide cyanhydrique et du formaldéhyde.

4. Formulation selon l'une quelconque des revendications 1 à 3, **caractérisée en ce qu'**elle présente une teneur en métaux lourds de moins de 0,05 ppm, par rapport à la teneur en solides de la formulation en question.

5. Formulation selon l'une quelconque des revendications 1 à 4, **caractérisée en ce que** le polymère d'alkylène-imine (B) est choisi parmi ceux dans lesquels au total 5 à 60 % en moles des atomes d'azote des groupes amino primaires et secondaires du polymère d'alkylène-imine ont réagi avec un acide carboxylique ou un dérivé d'un acide carboxylique.

6. Formulation selon l'une quelconque des revendications 1 à 5, **caractérisée en ce qu'**elle est solide à température ambiante.

7. Formulation selon l'une quelconque des revendications 1 à 6, **caractérisée en ce qu'**elle contient dans la plage allant de 0,1 à 10 % en poids d'eau.

8. Formulation selon l'une quelconque des revendications 1 à 7, **caractérisée en ce que** le polymère d'alkylène-imine modifié de manière covalente (B) présente une densité de charge cationique d'au moins 5 meq/g.

9. Utilisation de formulations selon l'une quelconque des revendications 1 à 8 pour le rinçage de vaisselle et d'ustensiles de cuisine, le rinçage étant effectué avec une eau d'une dureté de 1 à 30 °dH.

10. Utilisation de formulations selon l'une quelconque des revendications 1 à 8 pour le rinçage d'articles qui comprennent au moins une surface en verre, qui peut être décorée ou non décorée.

11. Utilisation selon la revendication 9 ou 10, **caractérisée en ce que** le rinçage est un rinçage avec un lave-vaisselle.

12. Utilisation selon l'une quelconque des revendications 9 à 11, **caractérisée en ce qu'**au moins une formulation selon l'une quelconque des revendications 1 à 8 est utilisée pour le rinçage de verres, de vases en verre et de récipients en verre pour la cuisine.

13. Procédé de fabrication de formulations selon l'une quelconque des revendications 1 à 8, **caractérisé en ce que**
(A) un aminocarboxylate, choisi parmi le diacétate de méthylglycine (MGDA), l'acide iminodisuccinique (IDS) et le diacétate de l'acide glutamique (GLDA), ainsi que leurs sels, et
(B) au moins un polymère d'alkylène-imine, qui est modifié de manière covalente avec au moins un acide carboxylique ou au moins un dérivé d'un acide carboxylique ou au moins un dérivé de l'acide carbonique, jusqu'à au plus 75 % en moles des atomes d'azote des groupes amino primaires et secondaires du polymère d'alkylène-imine ayant réagi avec un acide carboxylique ou un dérivé d'un acide carboxylique ou d'acide carbonique ou avec de l'acide cyanhydrique et du formaldéhyde,
et éventuellement d'autres composants sont mélangés les uns avec les autres en une ou plusieurs étapes en présence d'eau, puis l'eau est éliminée en totalité ou en partie.

14. Procédé selon la revendication 13, **caractérisé en ce que** l'eau est éliminée par séchage par pulvérisation ou par granulation par pulvérisation.
